# EUROPÄISCHE PATENTSCHRIFT

(11) **EP 3 906 829 B1**
(45) Veröffentlichungstag und Bekanntmachung des Hinweises auf die Patenterteilung: **26.06.2024**
(21) Anmeldenummer: 21169270.2
(22) Anmeldetag: 20.04.2021
(51) Int. Cl.: A47L 5/24, A47L 9/12, A47L 9/16, A47L 9/20, A47L 9/22

(54) **HANDGEFÜHRTER ZYKLON-STAUBSAUGER**
HAND-GUIDED CYCLONE VACUUM CLEANER
ASPIRATEUR CYCLONIQUE GUIDÉ À LA MAIN

(30) Priorität: 05.05.2020 DE 102020112085; 05.01.2021 DE 102021100072; 05.01.2021 DE 102021100074; 05.01.2021 BE 202105006
(43) Veröffentlichungstag der Anmeldung: 10.11.2021
(73) Patentinhaber: Miele & Cie. KG, 33332 Gütersloh (DE)
(72) Erfinder: Poetting, Michael, 33611 Bielefeld (DE); Kraus, Waldemar, 32130 Enger (DE); Cordes, Anna-Lena, 33615 Bielefeld (DE)

(56) Entgegenhaltungen:
- EP-A1- 2 581 012
- WO-A1-2008/070965
- WO-A1-2019/164257
- WO-A1-2020/168417
- US-A1- 2017 290 479

## Beschreibung

Die Erfindung betrifft einen handgeführten Zyklon-Staubsauger, der nachfolgend der Einfachheit halber als Staubsauger bezeichnet wird. Insbesondere betrifft die Erfindung einen Staubsauger, der einen Abscheidebehälter zur Aufnahme von Sauggut und einen Antriebsaggregatbehälter aufweist, der ein Antriebsaggregat aufweist, das ausgebildet ist, bei Betrieb einen Saugluftstrom zu erzeugen.

Ein derartiger Staubsauger ist aus der WO2017/046 559 A1 bekannt. Der Staubsauger weist zwei Filterstufen auf, die über eine Zyklontechnologie realisiert sind, so dass sie als Multizyklon ausgebildet sind. Weiterhin weist der Staubsauger eine dem Multizyklon strömungstechnisch nachgeschaltete dritte Filterstufe auf, die um ein eingekapseltes Radialgebläse herum gebaut ist. Eine axiale Ausströmung des Gebläses wird durch einen Abluftfilter geleitet. Die Anströmung der verschiedenen Filterstufen benötigt jedoch einen relativ großen Bauraum.

US 2017/290479 A1 und die EP 2 581 012 A1 offenbaren einen handgeführten Staubsauger mit einer dritten Filterstufe, welche zwischen dem Abscheider-Behälter und dem Antriebsaggregatbehälter angeordnet ist. Die WO 2008/070965 A1 und WO 2020/168417 A1 offenbaren Staubsauger mit einer dritten Filterstufe im Antriebsaggregatbehälter. Die WO 2019/164257 A1 offenbart einen Staubsauger mit einer ersten und zweiten Filterstufe im Abscheider-Behälter.

Der Erfindung stellt sich somit das Problem, einen handgeführten Zyklon-Staubsauger bereitzustellen, der mehrere Filterstufen aufweist, die in einem kompakten Bauraum realisiert sind. Zudem sollten die Filterstufen für den Nutzer zugänglich sein, um eine Reinigung zu erlauben.

Erfindungsgemäß wird dieses Problem durch einen handgeführten Zyklon-Staubsauger mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben der Realisierung mehrerer Filterstufen in einem kompakten Bauraum darin, dass ein trennscharfer Abscheidebehälter im kompakten Bauraum realisiert wird. Zudem sind alle Filterstufen, die gereinigt werden müssen, für den Nutzer einfach zugänglich.

Die Erfindung betrifft einen handgeführten Zyklon-Staubsauger, aufweisend
einen Abscheidebehälter zum Sammeln von Sauggut, der eine erste und eine zweite Filterstufe aufweist, wobei die erste Filterstufe einen bei Betrieb erzeugten Zyklon aufweist und die zweite Filterstufe einen Vorfilter aufweist, wobei der Abscheidebehälter eine Längsachse aufweist;
einen Antriebsaggregatbehälter, der benachbart zu dem Abscheidebehälter angeordnet ist und der ein Antriebsaggregat zum Erzeugen eines Saugstroms und eine dritte Filterstufe aufweist, wobei die dritte Filterstufe einen Zentralfilter aufweist, wobei der Antriebsaggregatbehälter eine Längsachse aufweist;
wobei die erste Filterstufe, die zweite Filterstufe und die dritte Filterstufe in der angegebenen Reihenfolge strömungstechnisch hintereinander angeordnet sind;
ein Saugrohr zur Führung des Saugstromes im Betrieb des Antriebsaggregates, wobei das Saugrohr eine Längsachse aufweist, wobei die Längsachse des Saugrohrs parallel zur Längsachse des Abscheidebehälters angeordnet ist, wobei die dritte Filterstufe axial zur Längsachse des Antriebsaggregatsbehälters angeordnet ist.

Mittels der baulichen Trennung der zweiten und dritten Filterstufe wird ein höherer Abscheidegrad von Partikeln in den Filterstufen erreicht. Es wird insgesamt eine verbesserte Abscheideleistung der zweiten und dritten Filterstufe erzielt. Dadurch wird ein Reinigungsaufwand der Filterstufen minimiert, und werden gleichzeitig Wartungsintervalle der Filterstufen vergrößert. Zudem sorgt die baulich getrennte Anordnung der zweiten und dritten Filterstufe für mehr Stabilität und Dichtigkeit zwischen Bauteilen. Dadurch ist der Staubsauger als relativ kleines und kompaktes Gerät ausgebildet. Die erste Filterstufe und die zweite Filterstufe können den Abscheidebehälter als feineren, scharfen Trenner bereitstellen, da die dritte Filterstufe aus dem Abscheidebehälter ausgelagert ist.

Unter dem Ausdruck "handgeführt" ist zu verstehen, dass der Staubsauger per Hand von dem Nutzer bei Betrieb geführt wird. Dazu weist der Staubsauger bevorzugt weiterhin einen Handgriff auf. Bevorzugt ist der Handgriff mit dem Antriebsaggregatbehälter fest verbunden oder verbindbar. Dass die drei Filterstufen in der angegebenen Reihenfolge strömungstechnisch hintereinander angeordnet sind bedeutet, dass der erzeugte Saugstrom zunächst die erste Filterstufe, dann die zweite Filterstufe und schließlich die dritte Filterstufe passiert.

Unter dem Begriff "Zyklon-Staubsauger" ist ein Staubsauger zu verstehen, der beutellos ist und bei dem in einem in den Staubsauger eintretenden Luftstrom Wirbel und etwaige Verwirbelungen erzeugt werden, wodurch das Sauggut wie z.B. Staubteilchen aufgrund von Fliehkraft in eine vorbestimmte Richtung gedrückt und abgeschieden werden. Unter dem Ausdruck "beutellos" ist zu verstehen, dass das Sauggut in dem Staubsauger direkt im Abscheidebehälter gesammelt wird, ohne dass in diesem ein Beutel oder ein ähnliches Wechselfiltermedium zur Aufnahme von Sauggut angeordnet ist, so dass der Nutzer zur Entleerung des Saugguts aus dem Abscheidebehälter keinen Beutel oder dgl. aus dem Abscheidebehälter entnimmt. Der Staubsauger weist aber mehrere Filtermedien auf, die verhindern, dass aufgesaugtes Sauggut in das in dem Antriebsaggregatbehälter angeordnete Antriebsaggregat gelangt.

Unter dem Begriff "Betrieb" ist der Reinigungsbetrieb des Staubsaugers zu verstehen. Im Reinigungsbetrieb erzeugt das Antriebsaggregat des Staubsaugers einen Saugstrom. Das Antriebsaggregat wird hierbei durch die Akkumulatoren des Staubsaugers mit elektrischer Energie versorgt. Mittels des erzeugten Saugstroms kann der Staubsauger Staub- und Schmutzpartikeln aufnehmen, abscheiden und speichern.

Unter der Formulierung "axial zur Längsachse des Antriebsaggregatsbehälters angeordnet" ist zu verstehen, dass sich der Zentralfilter entlang eines Abschnittes der Längsachse des Antriebsaggregatsbehälters erstreckt und in Bezug auf die Längsachse ausgerichtet ist.

Die Längsachse des Saugrohrs bildet den Mittelpunkt des Saugrohr-Querschnittes und verläuft entlang der gesamten Länge des Saugrohres. Die Längsachse des Saugrohrs ist beim erfindungsgemäßen Staubsauger parallel zur Längsachse des Abscheidebehälters angeordnet. Diese parallele Anordnung der Längsachsen von Saugrohr und Abscheidebehälter ist gegeben, wenn das Saugrohr und der Abscheidebehälter in einer reinigungsbetriebsbereiten Konfiguration am Staubsauger angeordnet sind.

In einer bevorzugten Ausführungsform weist der Staubsauger weiterhin einen Einlaufschlitz auf, der derart angeordnet ist, dass bei Betrieb der Saugstrom aus dem Einlaufschlitz an eine Innenwand des Abscheidebehälters tangential geleitet wird, so dass sich ein Zyklon in der ersten Filterstufe bei Betrieb ausbildet. Der Zyklonwirbel bildet sich bei Betrieb in der ersten Filterstufe aus, so dass sich Partikel mit einem gewissen Druckverlust und einem gewissen Trennkorn abscheiden. Die erste Filterstufe weist bevorzugt den Einlaufschlitz, die Innenwand und ein Tauchrohr auf. Das Tauchrohr ist ein integraler Bestandteil des Abscheiderbehälters und erstreckt sich von einer Seite in den Innenraum des Abscheiderbehälters. Der Einlaufschlitz weist bevorzugt einen rechteckigen Querschnitt auf.

Bevorzugt weist der Staubsauger ein Saugrohr auf, aus dem bei Betrieb der Saugstrom in den Einlaufschlitz strömt. Das Saugrohr weist bevorzugt einen kreisförmigen Querschnitt auf. Das Saugrohr ist bevorzugt mit einer Bodendüse und/oder einem Verlängerungsrohr verbindbar.

Bevorzugt ist der Vorfilter aus einer Gewebegaze, einem Kunststoffsieb, einem Stanzgitter oder einer Metallgaze ausgebildet. Bevorzugt weist die zweite Filterstufe weiterhin ein Innenrohr auf, das mit dem Vorfilter verbunden ist. Bevorzugt ist das Innenrohr strömungstechnisch hinter dem Vorfilter und vor der dritten Filterstufe angeordnet. Bevorzugt ist der Vorfilter zwischen der Innenwand und dem Innenrohr angeordnet.

In einer bevorzugten Ausführungsform ist der Zentralfilter ein zylinderförmiger Filter, der zum Antriebsaggregat und zu einem Antriebsaggregatbehälter-Außengehäuse abgedichtet ist. Bevorzugt weist der Zentralfilter ein Speichermedium auf, das ausgebildet ist, Staub zu speichern. Er ist bevorzugt als Feinfilter ausgelegt. Der Vorfilter dient im Wesentlichen als Filterschutz für den Zentralfilter und ist im Wesentlichen ausgelegt, Grobpartikel an einem Eintreten in einen Raum zwischen der zweiten Filterstufe und der dritten Filterstufe zu hindern. In einer besonders bevorzugten Ausführungsform ist der Zentralfilter ein hohlzylinderförmiger Filter, wobei der Zentralfilter eine äußere Mantelfläche und eine innere Mantelfläche ausbildet. In einer bevorzugten Ausführungsform ist der weist der Zentralfilter eine plissierte Form auf.

Bevorzugt sind der Antriebsaggregatbehälter, der Abscheidebehälter und/oder das Antriebsaggregat entlang paralleler Längsachsen ausgerichtet. Bevorzugt sind der Vorfilter und der Zentralfilter ebenfalls parallel zu den Längsachsen ausgerichtet. Alle Längsachsen sind daher in eine Raumrichtung ausgerichtet.

In einer bevorzugten Ausführungsform weist der Staubsauger eine vierte Filterstufe auf, die strömungstechnisch nach der dritten Filterstufe angeordnet ist. Bevorzugt weist die vierte Filterstufe ein Abluftfilterelement auf. Das Abluftfilterelement ist bevorzugt als ein Filter oder eine Klappe in einem Antriebsaggregatsbehälter-Außengehäuse ausgebildet.

Bevorzugt weist der Antriebsaggregatbehälter ein Antriebsaggregatgehäuse auf, das das Antriebsaggregat umgibt und von einem Strömungsquerschnitt umgeben ist, durch den der Saugstrom bei Betrieb strömt, bevor er die dritte Filterstufe erreicht. Trotz der Auslagerung des Zentralfilters aus dem Abscheidebehälter, ist der Zentralfilter weiterhin zugänglich, da das Antriebsaggregat zwischen der zweiten und dritten Filterstufe angeordnet ist und der Zentralfilter somit von einer Seite des Staubsaugers erreichbar ist. Bevorzugt ist der Strömungsquerschnitt kreisförmig. Dadurch wird der Staubsauger weiterhin kompakt bereitgestellt. Der kreisförmige Strömungsquerschnitt kann jedoch partiell von Funktionsgeometrie(n) unterbrochen sein. Bevorzugt sind das Antriebsaggregatgehäuse, der Strömungsquerschnitt und der Zentralfilter derart ausgebildet und angeordnet, dass die dritte Filterstufe umfänglich von dem Saugstrom bei Betrieb angeströmt wird.

In einer bevorzugten Ausführungsform ist die zweite Filterstufe aus dem Abscheidebehälter in eine Entnahmerichtung entnehmbar, die entgegengesetzt ist zu einer weiteren Entnahmerichtung, in die die dritte Filterstufe aus dem Antriebsaggregatbehälter entnehmbar ist. Durch die parallel verschobene Anordnung der zweiten Filterstufe und der dritten Filterstufe sind beide unabhängig voneinander entnehmbar. Bevorzugt ist der Vorfilter mit der Innenwand der ersten Filterstufe lösbar verbunden, die mit dem Tauchrohr verbunden ist, so dass die zweite Filterstufe mittels Entnahme des Tauchrohrs aus dem Abscheidebehälter entnehmbar ist. Diese Entnahmemöglichkeit hat weiterhin den Vorteil, dass der Abscheidebehälter und der Antriebsaggregatbehälter unlösbar miteinander verbunden sein können. Bevorzugt sind sie unlösbar miteinander verbunden und als eine Abscheideeinheit ausgebildet.

In einer bevorzugten Ausführungsform wird der Zentralfilter von dem im Betrieb erzeugten Saugstrom umfänglich an der äußeren Mantelfläche angeströmt wird. Die umfängliche Anströmung des Zentralfilters ermöglicht gute Abscheideleistungen und eine relativ lange Standzeit des Zentralfilters. Weiterhin ist es bevorzugt, dass der Zentralfilter derart ausgebildet und angeordnet ist, dass der bei Betrieb erzeugte Saugstrom von der inneren Mantelfläche des Zentralfilters axial in das Antriebsaggregat einströmt. Dadurch wird der Staubsauger weiterhin kompakt bereitgestellt.

Bevorzugt ein Saugrohr-Durchmesser des Saugrohrs im Wesentlichen gleich zu einer Querschnittsfläche des Einlaufschlitzes mit einem rechteckigen Querschnitt. Bevorzugt ist der Saugrohr-Durchmesser im Wesentlichen gleich zu einem Filterstufen-Durchmesser des Innenrohrs der zweiten Filterstufe und/oder gleich zu einem Durchmesser des Vorfilters. Eine Fläche des Strömungsquerschnitts zwischen dem Antriebsaggregatgehäuse und dem Antriebsaggregatbehälter-Außengehäuse ist bevorzugt etwa gleich zu der Fläche des Saugrohr-Durchmessers Mit den Durchmessern sind insbesondere Innendurchmesser gemeint.

Bevorzugt liegt der Durchmesser des Saugrohrs im Bereich von 20 bis 40 mm, bevorzugt 25 bis 35 mm. Bevorzugt weist die erste Filterstufe folgende Abmessungen auf: Bevorzugter weist der Zyklon einen Durchmesser im Bereich von 90 bis 100 mm auf, eine Höhe des Zyklons, die als eine Abmessung zwischen dem Einlaufschlitz und der Innenwand definiert ist, liegt bevorzugt im Bereich von 80 bis 140 mm, bevorzugt 110 bis 130 mm. Eine Höhe des Tauchrohrs, die eine Längserstreckung des Tauchrohr ausgehend von der Innenwand darstellt, liegt bevorzugt im Bereich von 20 - 60 mm, bevorzugter 30 bis 50 mm, und ein Durchmesser des Tauchrohrs beträgt bevorzugt 35 - 60 mm, bevorzugter 40 bis 50 mm. Eine Breite des Einlaufschlitzes ist bevorzugt 14 - 30 mm, bevorzugt 18 bis 26, während eine Höhe des Einlaufschlitzes bevorzugt 20 - 52 mm, bevorzugt 30 bis 40 mm beträgt, wobei die Höhe und Breite des Einlaufschlitzes einen Querschnitt des Einlaufschlitzes definieren. Je kleiner der Durchmesser des Vorfilters ist, desto besser ist eine Trennung zwischen der zweiten und der dritten Filterstufe und desto besser ist ihre Abscheideleistung.

Der Staubsauger ist bevorzugt ein Akkustaubsauger. D.h., der Staubsauger weist einen Akkumulator auf und ist ausgelegt, mittels des Akkumulators als Stromquelle betrieben zu werden. Der Akkumulator ist mit dem Abscheidebehälter und/oder dem Antriebsaggregatbehälter verbindbar.

Bevorzugt ist der Antriebsaggregatbehälter mit dem Handgriff verbunden. In einer betriebsgemäßen Arbeitsposition befindet sich der Antriebsaggregatbehälter bevorzugt an einer Rückseite bzw. hinterem Ende des Staubsaugers, womit gemeint ist, dass er ist näher an der Hand des Nutzers und weiter von dem zu saugenden Untergrund entfernt ist als der Abscheidebehälter.

Das Antriebsaggregat ist bevorzugt als ein Gebläse ausgebildet.

Ein Ausführungsbeispiel der Erfindung ist in den Zeichnungen rein schematisch dargestellt und wird nachfolgend näher beschrieben. Es zeigt
- Fig. 1: eine Teil-Querschnittsansicht eines erfindungsgemäßen Staubsaugers;
- Fig. 2: eine perspektivische Ansicht des in Fig. 1 gezeigten Staubsaugers;
- Fig. 3: eine Querschnittsansicht des in Fig. 2 gezeigten Staubsaugers;
- Fig.4: eine weitere Querschnittsansicht des in Fig. 2 gezeigten Staubsaugers;
- Fig. 5: eine weitere Teil-Querschnittsansicht des in Fig. 2 gezeigten Staubsaugers;
- Fig. 6: eine weitere Querschnittsansicht des in Fig. 2 gezeigten Staubsaugers;
- Fig. 7: eine weitere Querschnittsansicht des in Fig. 2 gezeigten Staubsaugers;
- Fig. 8: eine weitere Querschnittsansicht des in Fig. 2 gezeigten Staubsaugers; und
- Fig. 9: eine weitere Teil-Querschnittsansicht des in Fig. 2 gezeigten Staubsaugers.

Fig. 1 zeigt eine Teil-Querschnittsansicht eines erfindungsgemäßen Staubsaugers. Der Staubsauger weist eine Abscheideeinheit auf, die einen Abscheidebehälter 3 und einen Antriebsaggregatbehälter 2 aufweist, die unlösbar verbunden sind. Der Abscheidebehälter 3 ist zum Sammeln von Sauggut ausgebildet, während der benachbarte Antriebsaggregatbehälter 2 ein Antriebsaggregat 5 enthält, das zum Erzeugen eines Saugstroms ausgebildet ist. Der Abscheidebehälter 3 weist eine erste Filterstufe 6 und eine zweite Filterstufe 7 auf, während der Antriebsaggregatbehälter 2 eine dritte Filterstufe 8 aufweist. Die erste Filterstufe 6 weist einen bei Betrieb erzeugten Zyklon auf, während die zweite Filterstufe 7 einen Vorfilter aufweist und die dritte Filterstufe 8 einen Zentralfilter aufweist.

Die erste Filterstufe 6, die zweite Filterstufe 7 und die dritte Filterstufe 8 sind in der angegebenen Reihenfolge strömungstechnisch hintereinander angeordnet. Der Vorfilter und der Zentralfilter sind axial angeordnet. Die erste Filterstufe 6 weist eine Innenwand 10 und ein Tauchrohr 17 auf. Der Antriebsaggregatbehälter 2 weist ein Antriebsaggregatbehälter-Außengehäuse 12 auf, in das optional eine vierte Filterstufe 9 in Form eines Abluftfilters integriert ist. Weiterhin weist der Antriebsaggregatbehälter 2 ein Antriebsaggregatgehäuse 15 auf, in das das Antriebsaggregat 5 eingebaut ist.

Bei Betrieb erzeugt das Antriebsaggregat 5 einen Saugstrom, der teilweise durch die Pfeile angedeutet ist. Zuerst passiert der Saugstrom die erste Filterstufe 6, wobei er auf die Innenwand 10 prallt und sich ein Zyklon ausbildet. Dann passiert der Saugstrom die zweite Filterstufe 7, umströmt dann das Antriebsaggregatgehäuse 15 und wird zur dritten Filterstufe 8 geleitet und strömt diese umfänglich an. Nach Passieren der dritten Filterstufe 8 gelangt der Saugstrom in einen von dem Antriebsaggregatgehäuse 15 definierten Raum, in dem sich das Antriebsaggregat 5 befindet und kann aus diesem Raum durch die Filterstufe 9 austreten und damit den Staubsauger verlassen.

Fig. 2 zeigt eine perspektivische Ansicht des in Fig. 1 gezeigten Staubsaugers. Der Staubsauger weist einen Handgriff 1 auf, der mit dem Antriebsaggregatbehälter 2 verbunden ist. Weiterhin weist der Staubsauger ein Saugrohr 4 auf, das weiterhin optional mit einem Verlängerungsrohr 11 oder einer Bodendüse (nicht gezeigt) verbindbar ist.

Bei Betrieb strömt der Saugstrom zuerst durch das Verlängerungsrohr 11, passiert das Saugrohr 4, strömt dann aus dem Saugrohr 4 in den Abscheidebehälter 3 und dann aus diesem in den Antriebsaggregatbehälter 2 und verlässt anschließend den Staubsauger.

Fig. 3 zeigt eine Querschnittsansicht des in Fig. 2 gezeigten Staubsaugers entlang der Linie III-III. Das Saugrohr 4 ist vor der ersten Filterstufe (nicht gezeigt) angeordnet und weist einen kreisrunden Querschnitt mit einem Saugrohr-Durchmesser D auf.

Fig.4 zeigt eine weitere Querschnittsansicht des in Fig. 2 gezeigten Staubsaugers entlang der Linie IV-IV. Das Saugrohr 4 ist über einen Einlaufschlitz 14 mit dem Abscheidebehälter 3 verbunden, der tangential in diesen und die erste Filterstufe 6 einläuft. Bei Betrieb wird der Saugstrom aus dem Saugrohr 4 an die Innenwand (nicht gezeigt) des Abscheidebehälters 3 tangential geleitet, so dass sich ein Zyklon (nicht gezeigt) in der ersten Filterstufe 6 ausbildet.

Fig. 5 zeigt eine weitere Teil-Querschnittsansicht des in Fig. 2 gezeigten Staubsaugers entlang der Linie IV-IV. Der Einlaufschlitz 14 weist einen rechteckigen Querschnitt mit einer Breite b und einer Höhe h auf. Der rechteckige Querschnitt weist eine Fläche auf, die etwa gleich zu der Fläche des in Fig. 3 gezeigten Saugrohr-Durchmessers ist.

Fig. 6 zeigt eine weitere Querschnittsansicht des in Fig. 2 gezeigten Staubsaugers entlang der Linie VI-VI. Der Vorfilter oder ein strömungstechnisch nach dem Vorfilter liegendes Innenrohr (nicht gezeigt) der zweiten Filterstufe 7 weist einen kreisförmigen Querschnitt mit einem Filterstufen-Durchmesser d auf. Der Filterstufen-Durchmesser d weist eine Fläche auf, die etwa gleich zu der Fläche des in Fig. 3 gezeigten Saugrohr-Durchmessers ist.

Fig. 7 zeigt eine weitere Querschnittsansicht des in Fig. 2 gezeigten Staubsaugers entlang der Linie VII-VII. Vor der dritten Filterstufe (nicht gezeigt) ist das Antriebsaggregat 5 in dem Antriebsaggregatgehäuse 15 angeordnet. Eine Fläche des Querschnitts zwischen dem Antriebsaggregatgehäuse 15 und dem Antriebsaggregatbehälter-Außengehäuse 12 ist etwa gleich zu der Fläche des in Fig. 3 gezeigten Saugrohr-Durchmessers. Der Antriebsaggregatbehälter 2 ist mit dem Handgriff 1 verbunden. Bei Betrieb strömt der Saugstrom zwischen dem Antriebsaggregatgehäuse 15 und dem Antriebsaggregatbehälter-Außengehäuse 12 in einem kreisförmigen Strömungsquerschnitt, der durch Funktionsgeometrien (nicht gezeigt) unterbrochen ist.

Fig. 8 zeigt eine weitere Querschnittsansicht des in Fig. 2 gezeigten Staubsaugers entlang der Linie VIII-VIII. Die dritte Filterstufe 8 ist im Antriebsaggregatbehälter 2 angeordnet und von dem Antriebsaggregat-Außengehäuse 12 umgeben. Sie ist als der Zentralfilter ausgebildet. Das Antriebsaggregatgehäuse 15 weist eine Öffnung 16 auf. Bei Betrieb strömt der Saugstrom durch den Zentralfilter und anschließend durch die Öffnung 16 in das Antriebsaggregatgehäuse 15.

Fig. 9 zeigt eine weitere Teil-Querschnittsansicht des in Fig. 2 gezeigten Staubsaugers. Die zweite Filterstufe 7 ist in Richtung des Pfeils aus dem Abscheidebehälter 3 entnehmbar, während die dritte Filterstufe 8 in Richtung des Pfeils aus dem Antriebsaggregatbehälter 2 entnehmbar ist. Die zweite Filterstufe 7 und die dritte Filterstufe 8 sind daher in entgegengesetzt Richtungen entnehmbar.

### Bezugszeichenliste

- b: Breite
- d: Filterstufen-Durchmesser
- D: Saugrohr-Durchmesser
- h: Höhe
- 1: Handgriff
- 2: Antriebsaggregatbehälter
- 3: Abscheidebehälter
- 4: Saugrohr
- 5: Antriebsaggregat
- 6: erste Filterstufe
- 7: zweite Filterstufe
- 8: dritte Filterstufe
- 9: vierte Filterstufe
- 10: Innenwand
- 11: Verlängerungsrohr
- 12: Antriebsaggregatbehälter-Außengehäuse
- 13: Abscheidebehälter-Außengehäuse
- 14: Einlaufschlitz
- 15: Antriebsaggregatgehäuse
- 16: Öffnung
- 17: Tauchrohr

## Patentansprüche

1. Handgeführter Zyklon-Staubsauger, aufweisend
- einen Abscheidebehälter (3) zum Sammeln von Sauggut, der eine erste und eine zweite Filterstufe (6, 7) aufweist, wobei die erste Filterstufe (6) einen bei Betrieb erzeugten Zyklon aufweist und die zweite Filterstufe (7) einen Vorfilter aufweist, wobei der Abscheidebehälter (3) eine Längsachse aufweist;
- einen Antriebsaggregatbehälter (2), der benachbart zu dem Abscheidebehälter (3) angeordnet ist und der ein Antriebsaggregat (5) zum Erzeugen eines Saugstroms und eine dritte Filterstufe (8) aufweist, wobei die dritte Filterstufe (8) einen Zentralfilter aufweist, wobei der Antriebsaggregatbehälter (2) eine Längsachse aufweist;
- wobei die erste Filterstufe (6), die zweite Filterstufe (7) und die dritte Filterstufe (8) in der angegebenen Reihenfolge strömungstechnisch hintereinander angeordnet sind;
- ein Saugrohr (4) zur Führung des Saugstromes im Betrieb des Antriebsaggregates (5), wobei das Saugrohr (4) eine Längsachse aufweist, wobei die Längsachse des Saugrohrs parallel zur Längsachse des Abscheidebehälters (3) angeordnet ist;
wobei die dritte Filterstufe (8) axial zur Längsachse des Antriebsaggregatbehälters (2) angeordnet ist, wobei der Zentralfilter ein zylinderförmiger Filter ist, der zum Antriebsaggregat (5) und zu einem Antriebsaggregatbehälter-Außengehäuse (15) abgedichtet ist,
**dadurch gekennzeichnet, dass**
der Zentralfilter ein hohlzylinderförmiger Filter ist, wobei der Zentralfilter eine äußere Mantelfläche und eine innere Mantelfläche ausbildet.

2. Staubsauger nach Anspruch 1, **gekennzeichnet durch** einen Einlaufschlitz (14), der derart angeordnet ist, dass bei Betrieb der Saugstrom aus dem Einlaufschlitz (14) an eine Innenwand (10) des Abscheidebehälters (3) tangential geleitet wird, so dass sich der Zyklon in der ersten Filterstufe (6) bei Betrieb ausbildet.

3. Staubsauger nach Anspruch 1 oder 2, **dadurch gekennzeichnet, dass** der Vorfilter aus einer Gewebegaze, einem Kunststoffsieb, einem Stanzgitter oder einer Metallgaze ausgebildet ist.

4. Staubsauger nach einem der vorangehenden Ansprüche, **dadurch gekennzeichnet, dass** der Antriebsaggregatbehälter (2), der Abscheidebehälter (3) und/oder das Antriebsaggregat (5) entlang paralleler Längsachsen ausgerichtet sind.

5. Staubsauger nach einem der vorangehenden Ansprüche, **gekennzeichnet durch** eine vierte Filterstufe (9), die strömungstechnisch nach der dritten Filterstufe (8) angeordnet ist und die ein Abluftfilterelement aufweist, das bevorzugt als ein Filter oder eine Klappe in einem Antriebsaggregatsbehälter-Außengehäuse (12) ausgebildet ist.

6. Staubsauger nach einem der vorangehenden Ansprüche, **dadurch gekennzeichnet, dass** der Antriebsaggregatbehälter (12) ein Antriebsaggregatgehäuse (15) aufweist, das das Antriebsaggregat (5) umgibt und von einem Strömungsquerschnitt umgeben ist, durch den der Saugstrom bei Betrieb strömt, bevor er die dritte Filterstufe (8) erreicht.

7. Staubsauger nach einem der vorangehenden Ansprüche, **dadurch gekennzeichnet, dass** die zweite Filterstufe (2) aus dem Abscheidebehälter (3) in eine Entnahmerichtung entnehmbar ist, die entgegengesetzt ist zu einer weiteren Entnahmerichtung, in die die dritte Filterstufe (8) aus dem Antriebsaggregatbehälter (2) entnehmbar ist.

8. Staubsauger nach einem der vorangehenden Ansprüche, **dadurch gekennzeichnet, dass** der Zentralfilter derart im Antriebsaggregatbehälter (2) angeordnet ist, dass der Zentralfilter von dem im Betrieb erzeugten Saugstrom umfänglich an der äußeren Mantelfläche angeströmt wird.

9. Staubsauger nach einem der vorangehenden Ansprüche, **dadurch gekennzeichnet, dass** der Zentralfilter derart im Antriebsaggregatbehälter (2) angeordnet ist, dass der bei Betrieb erzeugte Saugstrom von der inneren Mantelfläche des Zentralfilters axial in das Antriebsaggregat (5) einströmt.

10. Staubsauger nach einem der vorangehenden Ansprüche 2 bis 9, **gekennzeichnet durch** ein Saugrohr (4), das strömungstechnisch vor dem Einlaufschlitz (14) angeordnet ist, der einen rechteckigen Querschnitt aufweist, wobei bevorzugt ein Saugrohr-Durchmesser des Saugrohrs (4) im Wesentlichen gleich ist zu einer Querschnittsfläche des Einlaufschlitzes (14) ist.

## Claims

1. Handheld cyclone vacuum cleaner, comprising
- a separator container (3) for collecting suctioned material, which has a first and a second filter stage (6, 7), the first filter stage (6) having a cyclone generated during operation and the second filter stage (7) having a prefilter, the separator container (3) having a longitudinal axis;
- a drive unit container (2) which is arranged adjacent to the separator container (3) and which has a drive unit (5) for generating a suction flow and a third filter stage (8), the third filter stage (8) having a central filter, the drive unit container (2) having a longitudinal axis;
- the first filter stage (6), the second filter stage (7) and the third filter stage (8) being arranged fluidically one behind the other in the specified order;
- a suction pipe (4) for guiding the suction flow during operation of the drive unit (5), the suction pipe (4) having a longitudinal axis, the longitudinal axis of the suction pipe being arranged parallel to the longitudinal axis of the separator container (3);
the third filter stage (8) being arranged axially to the longitudinal axis of the drive unit container (2), the central filter being a cylindrical filter which is sealed to the drive unit (5) and to a drive unit container outer housing (15),
**characterised in that**
the central filter is a hollow-cylindrical filter, the central filter forming an outer skirt surface and an inner skirt surface.

2. Vacuum cleaner according to claim 1, **characterised by** an inlet slot (14) which is arranged such that, during operation, the suction flow from the inlet slot (14) is directed tangentially towards an inner wall (10) of the separator container (3), so that the cyclone is formed in the first filter stage (6) during operation.

3. Vacuum cleaner according to claim 1 or 2, **characterised in that** the prefilter is made of a fabric gauze, a plastics material sieve, a punched grid or a metal gauze.

4. Vacuum cleaner according to any of the preceding claims, **characterized in that** the drive unit container (2), the separator container (3) and/or the drive unit (5) are aligned along parallel longitudinal axes.

5. Vacuum cleaner according to any of the preceding claims, **characterized by** a fourth filter stage (9), which is arranged fluidically downstream of the third filter stage (8) and which has an exhaust air filter element, which is preferably designed as a filter or a flap in a drive unit container outer housing (12).

6. Vacuum cleaner according to any of the preceding claims, **characterized in that** the drive unit container (12) has a drive unit housing (15) which surrounds the drive unit (5) and is surrounded by a flow cross-section through which the suction flow flows during operation before it reaches the third filter stage (8).

7. Vacuum cleaner according to any of the preceding claims, **characterized in that** the second filter stage (2) can be removed from the separator container (3) in a removal direction which is opposite to a further removal direction in which the third filter stage (8) can be removed from the drive unit container (2).

8. Vacuum cleaner according to any of the preceding claims, **characterized in that** the central filter is arranged in the drive unit container (2) such that the suction flow generated during operation flows around the outer skirt surface of the central filter.

9. Vacuum cleaner according to any of the preceding claims, **characterized in that** the central filter is arranged in the drive unit container (2) such that the suction flow generated during operation flows axially into the drive unit (5) from the inner skirt surface of the central filter.

10. Vacuum cleaner according to any of the preceding claims 2 to 9, **characterised by** a suction pipe (4) which is arranged fluidically upstream of the inlet slot (14) which has a rectangular cross-section, a suction pipe diameter of the suction pipe (4) preferably being substantially equal to a cross-sectional area of the inlet slot (14).

## Revendications

1. Aspirateur cyclonique guidé à la main, présentant
- un récipient de séparation (3) pour la collecte de matières aspirées, lequel présente un premier et un deuxième étage de filtration (6, 7), dans lequel le premier étage de filtration (6) présente un cyclone généré lors du fonctionnement et le deuxième étage de filtration (7) présente un préfiltre, dans lequel le récipient de séparation (3) présente un axe longitudinal ;
- un récipient de groupe d'entraînement (2) qui est disposé de manière adjacente au récipient de séparation (3) et qui présente un groupe d'entraînement (5) pour la génération d'un courant d'aspiration et un troisième étage de filtration (8), dans lequel le troisième étage de filtration (8) présente un filtre central, dans lequel le récipient de groupe d'entraînement (2) présente un axe longitudinal ;
- dans lequel le premier étage de filtration (6), le deuxième étage de filtration (7) et le troisième étage de filtration (8) sont disposés en communication fluidique les uns derrière les autres, dans l'ordre indiqué ;
- un tube d'aspiration (4) pour le guidage du courant d'aspiration pendant le fonctionnement du groupe d'entraînement (5), dans lequel le tube d'aspiration (4) présente un axe longitudinal, dans lequel l'axe longitudinal du tube d'aspiration est disposé parallèlement à l'axe longitudinal du récipient de séparation (3) ;
dans lequel le troisième étage de filtration (8) est disposé axialement par rapport à l'axe longitudinal du récipient de groupe d'entraînement (2), dans lequel le filtre central est un filtre en forme de cylindre qui est rendu étanche par rapport au groupe d'entraînement (5) et par rapport à un boîtier extérieur de récipient de groupe d'entraînement (15),
**caractérisé en ce que**
le filtre central est un filtre en forme de cylindre creux, dans lequel le filtre central forme une surface enveloppante extérieure et une surface enveloppante intérieure.

2. Aspirateur selon la revendication 1, **caractérisé par** une fente d'entrée (14) qui est disposée de telle sorte que, lors du fonctionnement, le courant d'aspiration est dirigé tangentiellement depuis la fente d'entrée (14) vers une paroi intérieure (10) du récipient de séparation (3), de sorte que le cyclone se forme, lors du fonctionnement, dans le premier étage de filtration (6).

3. Aspirateur selon la revendication 1 ou 2, **caractérisé en ce que** le préfiltre est formé d'une gaze en tissu, d'un tamis en matière plastique, d'une grille estampée ou d'une gaze métallique.

4. Aspirateur selon l'une des revendications précédentes,
**caractérisé en ce que** le récipient de groupe d'entraînement (2), le récipient de séparation (3) et/ou le groupe d'entraînement (5) sont orientés le long d'axes longitudinaux parallèles.

5. Aspirateur selon l'une des revendications précédentes, **caractérisé par** un quatrième étage de filtration (9) qui est disposé en communication fluidique derrière le troisième étage de filtration (8) et qui présente un élément de filtration d'air évacué qui est de préférence formé sous forme d'un filtre ou d'un clapet dans un boîtier extérieur de récipient de groupe d'entraînement (12).

6. Aspirateur selon l'une des revendications précédentes,
**caractérisé en ce que** le récipient de groupe d'entraînement (12) présente un boîtier de groupe d'entraînement (15) qui entoure le groupe d'entraînement (5) et est entouré par une section transversale d'écoulement, à travers laquelle le courant d'aspiration s'écoule lors du fonctionnement avant d'atteindre le troisième étage de filtration (8).

7. Aspirateur selon l'une des revendications précédentes,
**caractérisé en ce que** le deuxième étage de filtration (2) peut être retiré du récipient de séparation (3) dans une direction de retrait qui est opposée à une direction de retrait supplémentaire dans laquelle le troisième étage de filtration (8) peut être retiré du récipient de groupe d'entraînement (2).

8. Aspirateur selon l'une des revendications précédentes,
**caractérisé en ce que** le filtre central est disposé dans le récipient de groupe d'entraînement (2) de telle sorte que le filtre central est exposé de manière circonférentielle à l'écoulement du courant d'aspiration généré lors du fonctionnement sur la surface enveloppante extérieure.

9. Aspirateur selon l'une des revendications précédentes,
**caractérisé en ce que** le filtre central est disposé dans le récipient de groupe d'entraînement (2) de telle sorte que le courant d'aspiration généré lors du fonctionnement s'écoule axialement dans le groupe d'entraînement (5) à partir de la surface enveloppante intérieure du filtre central.

10. Aspirateur selon l'une des revendications précédentes 2 à 9, **caractérisé par** un tube d'aspiration (4) qui est disposé en communication fluidique avant la fente d'entrée (14), laquelle présente une section transversale rectangulaire, dans lequel de préférence un diamètre de tube d'aspiration du tube d'aspiration (4) est sensiblement égal à une surface de section transversale de la fente d'entrée (14).
